# EUROPÄISCHE PATENTSCHRIFT

(11) **EP 3 288 814 B1**
(45) Veröffentlichungstag und Bekanntmachung des Hinweises auf die Patenterteilung: **21.04.2021**
(21) Anmeldenummer: 16720097.1
(22) Anmeldetag: 28.04.2016
(51) Int. Cl.: B61G 7/10, B61G 9/24

(54) **SCHIENENFAHRZEUG MIT EINER ANLENKUNG ZUM GELENKIGEN VERBINDEN EINES WAGENKASTENSEITIGEN ENDBEREICHES EINER KUPPLUNGSSTANGE MIT EINEM WAGENKASTEN**
RAILWAY VEHICLE WITH A LINKAGE FOR THE ARTICULATED CONNECTION OF A VEHICLE-BODY-SIDE END REGION OF A COUPLING ROD TO A VEHICLE BODY
VÉHICULE FERROVIAIRE AVEC UNE ARTICULATION POUR LA LIAISON ARTICULÉE D'UNE RÉGION D'EXTRÉMITÉ CÔTÉ CAISSE DE WAGON D'UNE BARRE D'ATTELAGE AVEC UNE CAISSE DE WAGON

(30) Priorität: 29.04.2015 DE 102015207907
(43) Veröffentlichungstag der Anmeldung: 07.03.2018
(73) Patentinhaber: Voith Patent GmbH, 89522 Heidenheim (DE)
(72) Erfinder: NIKOLAUS, Christoph, 38162 Cremlingen (DE); KONTETZKI, Arthur, 38259 Salzgitter (DE); KOLSHORN, Kay Uwe, 38304 Wolfenbüttel (DE)
(74) Vertreter: Voith Patent GmbH - Patentabteilung
(86) Internationale Anmeldenummer: PCT/EP2016/059483
(87) Internationale Veröffentlichungsnummer: WO 2016/174135

(56) Entgegenhaltungen:
- EP-A1- 1 247 715
- EP-A1- 1 342 637
- EP-A1- 1 925 523
- EP-A1- 2 243 680
- DE-A1- 10 246 428
- DE-A1-102008 008 214

## Beschreibung

Die Erfindung betrifft ein Schienenfahrzeug mit einer Anlenkung zum gelenkigen Verbinden eines wagenkastenseitigen Endbereiches einer Kupplungsstange mit einem Wagenkasten des Schienenfahrzeugs, wobei eine Längsachse der Kupplungsstange in der Neutrallage mit der Längsrichtung des Schienenfahrzeuges zusammenfällt und wobei die Anlenkung Folgendes aufweist:
- eine, über einen ortsfest mit dem Wagenkasten verbindbaren Lagerbock gekoppelte Grundplatte, in welcher eine Durchführungsöffnung ausgebildet ist, durch welche sich ein wagenkastenseitiger Endbereich der Kupplungsstange erstreckend geführt ist und
- eine im wagenkastenseitigen Endbereich der Kupplungsstange angeordnete Zug-/Stoßeinrichtung mit einem zwischen Grundplatte und Wagenkasten angeordneten wagenkastenseitigen Abstützelement und einem kupplungsseitigen Abstützelement, wobei zwischen Grundplatte und den jeweiligen wagenkastenseitigen und kupplungskopfseitigen Abstützelementen jeweils Federeinheiten angeordnet sind.

Derartige Anlenkungen sind in unterschiedlichsten Ausführungen aus dem Stand der Technik vorbekannt. Stellvertretend wird dabei auf nachfolgende Druckschriften verwiesen:
EP 1 925 523 A
DE 102 46 428 B4
GB 1215810A
EP 2243680 B1
EP 1 342 637 A1

Eine gattungsgemäße Anlenkung ist beispielsweise in EP 1 342 637 A1 beschrieben. Bei dieser ist die Kupplungsstange durch eine Durchgangsöffnung einer ortsfest am Wagenkasten befestigten bzw. einer ortsfest über einen Lagerbock am Wagenkasten gelagerten Grundplatte und einer separaten mit dieser zusammenwirkenden Richtgelenkplatte zur gelenkigen Lagerung der Kupplungsstange am Wagenkasten geführt.

Die in diesen Druckschriften offenbarten Anlenkungen, in welchen Energieverzehreinrichtungen integriert sind, übernehmen eine Zug-/Stoßsicherungsfunktion, da die Energieverzehreinrichtung die von der Kupplungsstange auf den Lagerbock übertragenen Zug- und Stoßkräfte bis zu einer definierten Größe aufnehmen (absorbieren) kann, so dass die Kräfte abgedämpft über den Lagerbock in das Fahrzeuguntergestell weitergeleitet werden. Die Energieverzehreinrichtung ist in der Regel zur Absorption von Zug- und Stoßkräften vorgesehen, welche während des normalen Fahr- und Kupplungsbetriebes beispielsweise zwischen den einzelnen Wagenkästen eines mehrgliedrigen Fahrzeugverbundes auftreten. In der Regel ist dabei
das Sphärolager als ein sogenanntes Sphärolastiklager ausgebildet, welches die bei der Fahrt des mehrgliedrigen Fahrzeuges zwischen den benachbarten Wagenkästen auftretenden Längs-, Quer- und Vertikalkräfte aufnimmt.

Die konstruktive Auslegung, insbesondere der Energieverzehrelemente in Form der Federeinheiten sowie der Anschlusselemente bestimmt dabei die möglichen Auslenkwinkel, wodurch diese zum Teil stark begrenzt.

Der Erfindung lag daher die Aufgabe zugrunde, eine Anlenkung der eingangs genannten Art derart weiterzubilden, dass diese zum einen für unterschiedliche große Auslenkwinkel in den einzelnen Auslenkrichtungen und zum anderen gerade wirkende Druck- und mit Winkel auftretenden Kräften sicher abstützt. Die erfindungsgemäße Lösung soll sich dabei durch eine geringe Bauteilanzahl und kompakte Bauweise auszeichnen.

Die erfindungsgemäße Lösung ist durch die Merkmale der Ansprüche 1 und 7 charakterisiert, welche zwei Grundausführungen beschreiben. Vorteilhafte Ausbildungen sind in den Unteransprüchen beschrieben.

Ein erfindungsgemäßes Schienenfahrzeug mit einer Anlenkung zum gelenkigen Verbinden eines wagenkastenseitigen Endbereiches einer Kupplungsstange mit einem Wagenkasten des Schienenfahrzeugs, wobei eine Längsachse der Kupplungsstange in der Neutrallage mit der Längsrichtung des Schienenfahrzeuges zusammenfällt und wobei die Anlenkung Folgendes aufweist:
- eine, über einen ortsfest mit dem Wagenkasten verbindbaren Lagerbock gekoppelte Grundplatte, in welcher eine Durchführungsöffnung ausgebildet ist, durch welche sich ein wagenkastenseitiger Endbereich der Kupplungsstange erstreckend geführt ist und
- eine im wagenkastenseitigen Endbereich der Kupplungsstange angeordnete Zug-/Stoßeinrichtung mit einem zwischen Grundplatte und Wagenkasten angeordneten wagenkastenseitigen Abstützelement und einem kupplungsseitigen Abstützelement, wobei zwischen Grundplatte und den jeweiligen wagenkastenseitigen und kupplungskopfseitigen Abstützelementen jeweils Federeinheiten angeordnet sind,
ist gemäß einer ersten Grundausführung dadurch gekennzeichnet, dass die Grundplatte im Lagerbock quer zur Längsrichtung in einer horizontalen Ebene verschwenkbar gelagert ist und die Kupplungsstange in der Durchgangsöffnung über ein Kugelgelenklager gelagert ist.
Mit anderen Worten, die Grundplatte ist um eine Achse vertikal zur Längsrichtung, insbesondere eine vertikal zur Kupplungslängsachse in Neutrallage ausgerichtete Achse verschwenkbar.

Gemäß einer zweiten Grundausführung ist eine erfindungsgemäße Lösung dadurch charakterisiert, dass die Kupplungsstange über ein Kugelgelenklager am Wagenkasten gelagert ist, wobei ein erstes Element des Kugelgelenklagers vom Lagerbock oder einem mit diesem verbundenen Element und ein zweites Element des Kugelgelenklagers von der Grundplatte gebildet ist und die Grundplatte mit dem wagenkastenseitigen Endbereich der Kupplungsstange verbunden ist.

Die Neutrallage entspricht der Lage der Kupplungsstange in Einbaulage im unbelasteten Zustand an einem schienengebundenen Fahrzeug gegenüber diesem. In dieser ist eine Längsachse der Kupplungsstange in Längsrichtung des schienengebundenen Fahrzeuges ausgerichtet. Eine Auslenkung erfolgt unter Belastung aus dieser heraus.

Beide Grundausführungen sind durch die Integration eines Kugelgelenklagers zur Anlenkung an den Wagenkasten eines schienengebundenen Fahrzeuges charakterisiert, wobei die Funktion des Kugelgelenklagers bei beiden unmittelbar in die Verbindung mit dem Lagerbock oder dem Wagenkasten verlegt wurde, wodurch große Auslenkwinkel der Kupplungsstange um die Neutrallage möglich sind. Während in der ersten Grundausführung die Funktionen der Auslenkung für unterschiedliche Winkelbereiche in den unterschiedlichen Richtungen unterschiedlichen Bauelementen zugeordnet ist, ist in der zweiten Grundausführung in Funktionskonzentration diese Aufgabe allein dem Kugelgelenklager vorbehalten, welches die Verbindung zum Wagenkasten realisiert.

In einer Ausbildung gemäß der ersten Grundausführung bilden der Außenumfangsbereich der Durchgangsöffnung der Grundplatte oder ein mit diesem kraft- oder formschlüssiges Element eine Kugelpfanne des Kugelgelenklagers mit einer kalottenartigen Anlagefläche für ein Kugelgelenk. Das Kugelgelenk weist eine Durchgangsöffnung zur Aufnahme des wagenkastenseitigen Endbereiches der Kupplungsstange auf. Die drehbare Anlenkung der Grundplatte an den Lagerbock erlaubt unabhängig vom möglichen Auslenkwinkel über das Kugelgelenklager einen vergrößerten Verdrehbereich in der Horizontalebene. Die Einzelkomponenten können somit im Hinblick auf die in den jeweiligen Richtungen erforderlichen Auslenkwinkel optimiert werden.

In dieser Ausbildung kann zwischen dem Kugelgelenk und der Kupplungsstange ein Gleitlager, insbesondere Radialgleitlager vorgesehen sein, wobei die Lagezuordnung von Kupplungsstange und Grundplatte in axialer Richtung nicht fest fixiert ist. In einer anderen Variante dieser Ausbildung dadurch gekennzeichnet, dass die Kupplungsstange mit dem Kugelgelenk form- oder kraftschlüssig verbunden ist, wodurch eine feste Lagezuordnung zwischen Kupplungsstange und Grundplatte gegeben ist.

Der Lagerbock kann vielgestaltig ausgebildet sein. Dieser weist zwei Aufnahmeöffnungen auf, deren Mittenachse in Einbaulage senkrecht zur Längsrichtung der Kupplungsstange in Neutralstellung verlaufend ausgebildet ist, wobei die Grundplatte über wenigstens jeweils ein Drehgelenk in einer der Aufnahmeöffnungen gelagert ist. Die Funktion des Drehgelenkes kann über einen Drehzapfen realisiert werden. In einer besonders vorteilhaften Ausbildung weist der Lagerbock zwei über einen Lagerdeckel verschließbare Aufnahmeöffnungen auf, deren Mittenachse senkrecht zur Längsrichtung der Kupplungsstange in Neutralstellung verlaufend ausgebildet ist. Die Grundplatte ist mit dem Lagerdeckel kraft- oder formschlüssig verbunden und der Lagerdeckel in der Aufnahmeöffnung verdrehbar gelagert. Diese Ausführung stellt eine einfach zu realisierende und funktionsfähige drehgelenkige Verbindung zwischen Grundplatte und Lagerbock dar.

Die zweite Grundausführung bietet den Vorteil einer hohen Funktionskonzentration bei geringer Bauteilanzahl und kompakter Bauweise, wobei die Druckkräfte und Zugkräfte in der Neutralstellung als auch bei Krafteinleitung in einem Winkel sicher auf den Lagerbock übertragen werden.

In einer besonders vorteilhaften Weiterentwicklung ist in beiden Grundausführungen vorgesehen, dass die zwischen kupplungsseitigem Abstützelement und Grundplatte vorgesehene Federeinheit, vorzugsweise auch zwischen wagenkastenseitigem Abstützelement und Grundplatte eine Mehrzahl von in Reihe zueinander angeordneten Federelementen umfasst, wobei die einzelnen Federelementen über Zwischenelemente miteinander unter Ausbildung der Einheiten gekoppelt sind, wodurch auf standardisierte Federelemente zur Ausbildung unterschiedlich dimensionierter Federeinheiten zurückgegriffen werden kann.

In einer besonders vorteilhaften Weiterbildung beider Grundausführungen sind diese mit einer Einrichtung zur Verhinderung des Aufkletterns, insbesondere einem Aufkletterschutz ausgebildet. Dazu weist der Lagerbock an seiner zum kupplungsseitigen Abstützelement weisenden Stirnfläche Anlageflächenbereiche auf, die in der Neutrallage in einem Abstand zu Anlageflächenbereichen am kupplungsseitigen Abstützelement angeordnet sind und bei Auslenkung in horizontaler und/oder vertikaler Richtung aus der Neutrallage vorgesehen Bewegung der Kupplungsstange an diesen zur Anlage gelangen und vorzugsweise einen Kraft- und/oder Formschluss eingehen.

Die mit der erfindungsgemäßen Lösung erzielbaren Vorteile liegen auf der Hand: Insbesondere kann durch das Vorsehen der jeweiligen Anlageflächenbereiche am Lagerbock einerseits und an der Kupplungsstange, insbesondere Abstützplatte andererseits, welche nach Ausschöpfung des maximalen Längsverschiebungshubs der in der Gelenkanordnung integrierten Zug-/Stoßeinrichtung miteinander eine Wirkverbindung eingehen, welche in besonders vorteilhafter Ausbildung von einer kraft- und/oder formschlüssigen Verbindung gebildet werden, ein Stabilisierungseffekt insbesondere in vertikaler Richtung bewirkt werden, wodurch die Entgleisungssicherung des Wagenkastens erhöht wird. Da die den jeweiligen Anschlägen zugeordneten Anlageflächen jeweils oberhalb und unterhalb der horizontalen Kupplungsebene angeordnet sind, wird nach Ausschöpfung des maximalen Längsverschiebungshubs der Federeinheiten ein Rückstellmoment auf die Kupplungsstange aufgebracht, welches einer gegebenenfalls vorgesehenen vertikalen Auslenkung der Kupplungsstange aus der Neutralstellung entgegenwirkt.

In einer weiteren vorteilhaften Weiterbildung sind zur Reduktion der entstehenden Rückstellmomente und der damit verbundenen auf die Kupplungsstange wirkenden Biegemomente die im Berührungsfall beiden Kontaktpunkte zwischen Abstützelement und Lagerbock nicht mehr als starre Anschläge ausgeführt, sondern elastisch, insbesondere als Federelemente (z.B. Blattfedern). Durch das Komprimieren der Federelemente in Längsrichtung wird die Bewegungsmöglichkeit der Kupplungsstange in Längsrichtung noch einmal vergrößert. So wird ein größerer Anteil der Längskraft über die zusätzliche Komprimierung der Elastomerelemente erzeugt und nicht am Kontaktpunkt. Das führt zu geringeren Biegemomenten in der Kupplungsstange, da die Kraftvektoren in Summe einen kleineren Abstand zur Mittellinie der Kupplungsstange erhalten.

Die erfindungsgemäße Lösung wird nachfolgend anhand von Figuren erläutert. Darin ist im Einzelnen folgendes dargestellt:
- Figur 1a: verdeutlicht in schematisiert vereinfachter Darstellung in einem Axialschnitt den Grundaufbau einer erfindungsgemäßen Anlenkung gemäß einer ersten Grundausführung in der Neutrallage;
- Figur 1b: verdeutlicht beispielhaft in einem Axialschnitt den Grundaufbau einer erfindungsgemäßen Anlenkung gemäß einer ersten Grundausführung in ausgelenkte Position;
- Figur 2a: verdeutlicht in schematisiert vereinfachter Darstellung in einem Axialschnitt den Grundaufbau einer erfindungsgemäßen Anlenkung gemäß einer zweiten Grundausführung in der Neutrallage;
- Figur 2b: verdeutlicht beispielhaft in einem Axialschnitt den Grundaufbau einer erfindungsgemäßen Anlenkung gemäß einer zweiten Grundausführung in ausgelenkte Position
- Figur 3: verdeutlicht in schematisiert vereinfachter Darstellung anhand einer Ausführung gemäß Figur 1a beispielhaft eine einer elastischen Ausbildung der Kontaktbereiche zwischen Lagerbock und Abstützelement;
- Figur 4: zeigt in schematisiert vereinfachter Darstellung in einer Ansicht von oben beispielhaft eine Auslenkung der Kupplungsstange in einem Winkel zur Längsachse in einer Horizontalebene unter zusätzlichem Verschwenken der Grundplatte.

Die Figur 1a verdeutlicht in schematisiert vereinfachter Darstellung den Grundaufbau einer erfindungsgemäßen Anlenkung 1 zum gelenkigen Verbinden einer Kupplungsstange 2 mit einem schematisiert nur angedeutetem Wagenkasten 3 gemäß einer ersten Grundausführung in einer ersten Funktionsstellung - der sogenannten Neutrallage, während die Figur 1b eine bespielhafte konstruktive Ausführung in einer zweiten Funktionsstellung - einer ausgelenkten Lage, hier mit Auslenkung in vertikaler Richtung zur Längsrichtung wiedergibt.

In der ersten Funktionsstellung ist die Anlenkung frei von einer Auslenkung aus ihrer neutralen Lage. Die Kupplungsstange 2 ist in diesem Funktionszustand mit ihrer Längsachse L in Längsrichtung des Schienenfahrzeuges ausgerichtet. Zur Verdeutlichung der einzelnen Richtungen ist beispielhaft ein Koordinatensystem angelegt. Die X-Richtung beschreibt dabei die Erstreckung in Längsrichtung, welche mit in der Erstreckungsrichtung der Längsachse L der Kupplungsstange 2 im nicht ausgelenkten Zustand, d.h. der ersten Funktionsstellung, zusammenfällt. Die Y-Richtung beschreibt die Richtung quer zu dieser. Dies entspricht in Einbaulage der Kupplungsstange 2 an einem Schienenfahrzeug der Querrichtung, während die Z-Richtung die Höhenrichtung beschreibt.

Die Anlenkung 1 umfasst eine mit einem Wagenkasten verbindbare Grundplatte 4, in welcher eine Durchführungsöffnung 5 ausgebildet ist, durch welche sich ein wagenkastenseitiger Endbereich 6 der Kupplungsstange 2 erstreckt. Die Anlenkung umfasst ferner eine am wagenkastenseitigen Endbereich 6 der Kupplungsstange 2 angeordneten Zug-/Stoßeinrichtung 7. Der dem wagenkastenseitigen Endbereich 6 der Kupplungsstange 2 gegenüberliegende Endbereich der Kupplungsstange 2, welcher hier nicht dargestellt ist, ist beispielsweise mit einem Kupplungskopf einer hier nicht dargestellten Mittelpufferkupplung gekoppelt und wird als kupplungsseitiger Endbereich bezeichnet. Die Zug-/Stoßeinrichtung 7 umfasst dabei beidseits der Grundplatte 4 angeordnete Federeinheiten 8, insbesondere 8.1, 8.2, die sich an mit der Kupplungsstange 2 wenigstens mittelbar gekoppelten Abstützelementen, insbesondere Abstützplatten, 9 und 10 abstützen. Der Begriff Platte ist dabei rein funktional zu verstehen. Bei diesem handelt es sich um zumindest eine Abstützfläche bildende Funktionselemente, die vorzugsweise in Längsrichtung eine geringere Breite aufweisen als die Erstreckung in Höhen- oder Querrichtung. Die geometrische Ausgestaltung, insbesondere Kontur ist vorzugsweise rechteckig oder kreisrund gewählt. Die Federeinheit 8.1 ist dabei in Neutrallage in Druckrichtung der Kupplungsstange 2 in Richtung (parallel zur/entlang der Längsachse oder mit einer Richtungskomponente parallel zur/entlang der Längsachse L) der Längsachse L von der mit der Kupplungsstange 2 verbundenen Kupplung in Richtung zum Wagenkasten betrachtet wirksam, während die zweite Federeinheit 8.2 in Zugrichtung der Kupplungsstange 2 in Richtung (parallel zur/entlang der Längsachse oder mit einer Richtungskomponente parallel zur/entlang der Längsachse L) der Längsachse L von der mit der Kupplungsstange 2 verbundenen Kupplung wirksam ist.

Die wagenkastenseitig angeordnete Abstützplatte ist hier mit 10 bezeichnet und drehfest, das heißt mitnahmefest, mit dem Endbereich 6 der Kupplungsstange 2 verbunden. Die Verbindung ist kraft- oder formschlüssig ausgeführt. Denkbar ist auch eine integrale Ausbildung, wobei in diesem Fall die Kupplungsstange 2 vorzugsweise mehrteilig ausgeführt ist und die Abstützplatte 10 dann einteilig mit einem Teilbereich dieser ausgebildet ist. In Einbaulage ist die Abstützplatte 10 in Längsrichtung betrachtet zwischen Grundplatte 4 und Wagenkasten angeordnet. Die Abstützplatte 9 ist in Längsrichtung der Kupplungsstange 2 betrachtet der Grundplatte 4 in Richtung zum Wagenkasten 3 hin betrachtet vorgeordnet. Die Abstützplatte 9 ist mit der Kupplungsstange 2 wenigstens mittelbar drehfest verbunden, d.h. je nach Ausbildung entweder integral mit dieser ausgeführt oder aber formschlüssig oder kraftschlüssig oder stoffschlüssig oder eine Kombination aus diesen mit dieser verbunden. Zwischen der Grundplatte 4 und dem in Längsrichtung vor der Grundplatte 4 angeordneten Stützelement in Form einer Abstützplatte 9 ist die vordere Federeinheit, insbesondere Elastomerfedereinheit 8.1 vorgesehen. Im dargestellten Fall umfasst diese eine Mehrzahl, vorzugsweise zwei oder mehrere in Reihe nebeneinander in Längsrichtung angeordnete und entweder direkt einander berührende oder über Zwischenelemente 29 - wie in Figur 1a dargestellt - gegeneinander abstützbare elastische Elemente, insbesondere Federelemente 8.1a, 8.1b.

Zwischen der Grundplatte 4 und der wagenkastenseitig angeordneten Abstützplatte 10 ist eine hintere, insbesondere bei Zugkraft wirksame Federeinheit 8.2 vorgesehen. Diese umfasst im dargestellten Fall beispielsweise nur ein Elastomerfederelement.

Die Führung des wagenkastenseitigen Endbereichs 6 der Kupplungsstange 2 durch die Grundplatte 4 erfolgt über ein sphärisches Lager, insbesondere Kugelgelenklager 11. Dieses ist im einfachsten Fall als Kugelgelenk ausgebildet, umfassend eine in der Durchgangsöffnung 5 der Grundplatte 4 vorgesehene und eine Kugelpfanne 12 mit kalottenartiger Anlagefläche 14 bildende Ausformung, welche mit der Umfangsfläche eines Kugelgelenks 15 zusammenwirkt. Die Ausformung kann direkt an der Grundplatte 4 oder aber an einem mit dieser verbindbaren oder in die Durchgangsöffnung 5 einsetzbaren Aufnahmeeinrichtung 13 ausgebildet sein. Das Kugelgelenk 15 weist eine Durchgangsöffnung 25 zur Aufnahme bzw. Durchführen des wagenkastenseitigen Endbereiches 6 der Kupplungsstange 2 auf. Die Mittenachse ist dabei konzentrisch zur Mittenachse der Durchgangsöffnung 5 in Einbaulage angeordnet.

Die Grundplatte 4 ist gelenkig am Wagenkasten angebunden. Die Anlenkung erfolgt über einen Lagerbock 16, welcher ortsfest am Wagenkasten 3 angeordnet ist. Die Anlenkung der Grundplatte 4 am Lagerbock 16 erfolgt über zumindest ein Drehgelenk 18, welches mit dem Lagerbock 16 verbunden ist, vorzugsweise sich in eine Öffnung 19 am Lagerbock erstreckt und mit der Grundplatte 4 gekoppelt ist. Dabei ist die Drehachse des Drehgelenkes in vertikaler Richtung zur Längsachse L der Kupplungsstange 2 und damit senkrecht ausgerichtet. Die Drehachse ist mit D bezeichnet.

Die Anbindung der Grundplatte 4 an der Lagerbock 16 erfolgt in Längsrichtung der Längsachse L betrachtet ortsfest, jedoch in Querrichtung zu dieser, d.h. in einer horizontalen Ebene verschwenkbar. Dazu kann die Grundplatte 4 im einfachsten Fall an ihren in Höhenrichtung vorgesehen beabstandet zur Längsachse L vorgesehen Umfangsflächen über ein Drehgelenk 18 in Form eines Drehzapfens an den Lagerbock 16 angebunden werden, insbesondere in einer dafür vorgesehene Aufnahmeöffnung 19 am Lagerbock 16 drehbar um eine Mittenachse der Aufnahmeöffnung 19 gelagert sein. Die Mittenachse der Aufnahmeöffnung 19 fällt hier mit der Drehachse D zusammen. Es versteht sich dabei, dass der Lagerbock 16 im dargestellten Fall zwei Lagerbereiche aufweist, die senkrecht zur Längsrichtung in Einbaulage voneinander beabstandet angeordnet sind und in welchen jeweils in vertikaler Richtung betrachtet die Grundplatte 4 beidseitig drehbar gelagert ist.

Die geometrische Ausbildung der einzelnen Platten, Grundplatte 4, Abstützplatten 9 und 10, erfolgt vorzugsweise mit einer im Wesentlichen quadratischen oder rechteckförmigen Querschnittsfläche. In Analogie dazu ist die Querschnittsfläche der einzelnen Federelemente 8.1a, 8.1b sowie 8.2 ausgebildet. Dabei sind die einzelnen Federeinheiten 8.1 und 8.2, welche beidseitig der Grundplatte 4 angeordnet sind, vorzugsweise als eigenständige separate Baueinheiten ausgebildet. Diese können jeweils ein oder mehrere Federelemente umfassen. Vorzugsweise sind zwischen der vom wagenkastenseitigen Endbereich 6 weggerichteten Endbereich angeordneten Abstützplatte 9 und der Grundplatte 4 Federeinheiten 8.1 angeordnet, welche zwei oder mehrere Federelemente umfassen. Der Auslenkwinkel in vertikaler Richtung und/oder in horizontaler Richtung aus der neutralen Lage, welche der in Figur 1a dargestellten Längsrichtung der Längsachse L entspricht, ist als Funktion der Elastizität der Federelemente der einzelnen Federeinheiten 8.1 und 8.2 gegeben. Im dargestellten Fall ist die maximale Auslenkung durch die Elastizität der Federeinheit 8.2 und dem sich dadurch ergebenden theoretisch möglichen Verformungsweg wiedergegeben.

Die Federeinheit 8.1 umfasst hier zwei Federelemente 8.1a und 8.1b, welche im unbelasteten Zustand einen Abstand zwischen der Grundplatte 4 und der Abstützplatte 9 mit oder frei von Vorspannung überbrücken. Die Federeinheit 8.1 stützt sich einerseits an der Grundplatte 4 und andererseits an der Abstützplatte 9 ab. Im Einzelnen stützen sich hier das Federelement 8.1b an einem Flächenbereich an der vom Wagenkasten 3 weggerichteten Stirnfläche 20 der Grundplatte 4 und das Federelement 8.1a an einem zum Wagenkasten 3 gerichteten Flächenbereich 30 an der Stirnfläche 17 an der Abstützplatte 9 ab. Die zum Wagenkasten 3 gerichtete Stirnfläche 17 der Abstützplatte 9 ist dabei beabstandet zur Grundplatte 4 und ferner mit einem Abstand a in Einbaulage im unbelasteten Zustand in Längsrichtung der Kupplungsstange 2 betrachtet zu den vom Wagenkasten 3 weggerichteten Stirnflächen 21 an den beidseitig der Längsachse L angeordneten Lagerbereichen des Lagerbockes 16 ausgebildet. Über die zueinander weisenden Flächenbereiche an den Stirnflächen 21 am Lagerbock sowie 31 an der Stirnfläche 17 der Abstützplatte 9 wird ein Aufkletterschutz realisiert, das heißt die maximale Auslenkung begrenzt und ein unerwünschtes Ausknicken in vertikaler Richtung vermieden, indem die Kräfte über die dann in Wirkverbindung miteinander bringbare Flächenbereiche 21 von Lagerbock 16 und 31 von der Stirnfläche 17 der Abstützplatte abgestützt werden.

Die Flächenbereiche 30 und 31 sind in vertikaler Richtung zueinander versetzt angeordnet, wobei ausgehend von der Längsachse L die Flächenbereiche 31 mit größerem Abstand von dieser angeordnet sind, als der Flächenbereich 30.

In einer vorteilhaften Weiterbildung, hier jedoch im Detail nicht wiedergegeben, sind zumindest der einzelne Flächenbereich 21 am Lagerbock 16 sowie vorzugsweise auch der einzelne Flächenbereich 31 an der Abstützplatte 9 in einer Ansicht von oben gekrümmt ausgebildet, so dass im Auslenkfall bei Verschwenken in horizontaler Richtung kein Verkanten und damit eine Punktberührung gegeben ist, sondern zumindest eine Linien- oder Flächenberührung.

Die in Figur 1a dargestellte Ausführung in der Neutralstellung ist in der Figur 1b für eine vorteilhafte konstruktive Ausführung gemäß Figur 1a in ausgelenkter Position wiedergegeben. Erkennbar ist hier das Zusammenwirken der einzelnen Flächenbereiche 21 und 31 miteinander.

In Figur 1b ist die Grundplatte 4 mit dem Lagerbock 16 beidseits der Längsachse L jeweils mit einem Lagerdeckel 23 über Befestigungselemente 24, hier in Form von Schraubverbindungselementen verbunden. Der einzelne Lagerdeckel 23 verschließt dabei die Öffnung 19 und weist einen ersten, sich an einem Flächenbereich am Außenumfang des Lagerbockes 16 abstützenden Teil und einen sich in die Öffnung 19 am Lagerbock 16 erstreckenden Teil auf. Die Grundplatte 4 weist zur Anbindung im dargestellten Fall einen im Wesentlichen X-förmigen Querschnitt auf, andere Ausführungen sind denkbar. Die Ausbildung der Durchgangsöffnung 5 sowie des Kugelgelenklagers 11 entsprechen der in Figur 1a beschriebenen. Die drehgelenkige Verbindung zwischen Grundplatte 4 und Lagerbock 16 wird über eine zwischen Öffnung 19 und Lagerdeckel 23 angeordnete Buchse 22 realisiert, welche eine Relativbewegung zumindest über einen Teilbereich zwischen Lagerdeckel 23 und der mit dieser verbundenen Grundplatte 4 und Lagerbock 16 zulässt.

Die Ausführung gemäß der Figuren 1a und 1b ist dadurch charakterisiert, dass eine Auslenkung bezogen auf die Einbaulage senkrecht, insbesondere vertikal oder zumindest mit Richtungskomponente senkrecht, insbesondere vertikal zur Längsrichtung des Schienenfahrzeuges über das Kugelgelenklager 11 realisiert wird, wobei die Auslenkung in der Horizontalebene, insbesondere mit einer Richtungskomponente aus der Lage der Längsachse in Neutrallage quer zu dieser noch über das Drehgelenk 18, d.h. die Verschwenkung der Grundplatte 4 um eine Senkrechte zur Längsachse vergrößert werden kann. Die Ausführung ist geeignet, sowohl Zug- als auch Druckkräfte zu kompensieren. Der über die miteinander in Wirkverbindung bringbaren Flächenbereiche 21 und 31 an Lagerbock 16 und Abstützplatte 9 ermöglicht ein direktes Abstützen der Kräfte und Einleiten in den Wagenkasten 3 frei von einem unerwünschten Durchtauchen der Kupplungsstange und Lösen dieser vom Lagerbock 16 durch Kraftumleitung direkt über die Abstützplatte 9 auf den Lagerbock 16.

Die Figur 1b zeigt eine Funktionsstellung mit Auslenkung in vertikaler Richtung bei Druckbeaufschlagung. Erkennbar ist die daraus resultierende Verformung der Federeinheiten 8.1 und 8.2., die eine Abstützung der Kräfte bis zum Auftreffen des in dieser Ansicht oberhalb der Längsachse angeordneten Flächenbereiches 31 der Abstützplatte 9 am Lagerbock 16 übernehmen.

Gegenüber der in den Figuren 1a und 1b beschriebenen Ausführung zeigt Figur 2a eine besonders kompakte Ausführung einer Anlenkung 1 gemäß einer zweiten Grundausführung in Neutralstellung, bei welcher die Lagerung der Kupplungsstange 2, insbesondere des wagenkastenseitigen Endbereiches 6 direkt über Kugelgelenklager 11 am Wagenkasten 3 erfolgt. In diesem Fall ist der Lagerbock 16 derart ausgebildet, dass dieser ein erstes Element 26 eines Kugelgelenklagers 11 bildet, während die mit der Kupplungsstange 2 verbundenen Grundplatte 4, insbesondere die mit dem wagenkastenseitigen Endbereich 6 der Kupplungsstange 2 verbundene Grundplatte 4 ein zweites Element 27 des Kugelgelenklagers 11 ausbildet. Im dargestellten Fall ist das erste Element 26 des Kugelgelenklagers 25 von einem ortsfest mit dem Lagerbock 16 verbundenen oder von diesem gebildeten Aufnahmeeinrichtung 28, hier einem Aufnahmeelement, gebildet, während das zweite Element von einem mit der Aufnahmeeinrichtung 28 zusammenwirkenden, die Durchgangsöffnung 5 zur Aufnahme der Kupplungsstange 2 bildenden Grundplatte 4 gebildet wird. Vorzugsweise bilden das erste Element 26, hier der Lagerbock 16 die Kugelpfanne 12 mit sphärisch gekrümmter Fläche, während die Grundplatte 4 oder ein mit diesem verbundenes Element die Funktion des Kugelgelenkes 15 übernimmt. Die übrige Ausbildung und Anordnung der zur elastischen Abstützung vorgesehenen Federeinheiten 8.1, 8.2 sowie der Abstützplatten 9, 10 erfolgt in Analogie zu der in den Figuren 1a und 1b beschriebenen. Entscheidend ist, dass hier die Funktion des Kugelgelenklagers 11 direkt von den Komponenten Grundplatte 4 und Lagerbock 16 übernommen wird.

Die Funktion eines Aufkletterschutzes ist analog zu der in Figur 1a und 1b beschriebenen über Flächenbereiche 31 an Abstützplatte 9 und 21 am Lagerbock gewährleistet.

Die Figur 2b zeigt die Ausführung gemäß Figur 2a bei Auslenkung aus der Neutrallage.

Bei beiden Ausführungen sind die Anlageflächen 21 am Lagerbock 16 und/oder 21 an der Abstützplatte 9 derart ausgebildet, dass beim Zusammenwirken die Abstützplatte 9 mit dem Lagerbock 16 eine form- und/oder kraftschlüssige Verbindung eingeht, um ein Aufklettern der mit der Kupplungsstange 2 verbundenen Kupplung zu vermeiden. Die Flächenbereiche 21 und 31 sind dazu vorzugsweise derart ausgeformt, dass ein Anschlag in vertikaler Richtung gegeben ist.

Bei den konstruktiven Ausführungen gemäß den Figuren 1b, 2a und 2b ist die Kupplungsstange 2 mehrteilig ausgeführt. Die wagenkastenseitige Endbereich 6 wird von einem Teilelement 2.1 gebildet, an welchem vorzugsweise die Abstützplatte 10 bereits integral ausgebildet ist. Denkbar ist auch eine for,- oder kraftschlüssige Verbindung zwischen Teilelement 2.1 und Abstützplatte 10. Das Teilelement 2.1 ist kraft- oder formschlüssig mit einem weiteren Teilelement 2.2 verbunden. Die Abstützplatte 9 ist integral mit dem Teilelement 2.2 ausgebildet oder aber mit diesem mitnahmefest durch Form- oder Kraftschluss oder Stoffschluss verbunden. Die Teilelemente 2.1, 2.2 und ggf. weitere Teilelemente bilden die Kupplungsstange 2.

Bei beiden Grundausführungen ist es in einer Weiterentwicklung optional vorgesehen, die Kontaktbereiche zwischen Lagerbock 16 bzw. einem mit diesem verbundenen Bauteil und dem jeweiligen mit der Kupplungsstange 2 gekoppelten Abstützelement 9 bzw. 10 nicht starr auszubilden sondern elastisch. Dabei kann es sich je nach Ausbildung der miteinander im Aufkletterfall in Wirkverbindung bringbaren Stirnflächenbereiche an Abstützelement 9, 10 und Lagerbock 16 um einen punktförmigen oder linienförmigen oder flächenartigen Kontaktbereich handeln. Dafür ist zumindest einer der miteinander in Wirkverbindung tretenden Flächenbereiche oder aber es sind beide mit einem elastischen Flächenbereich versehen. Dieser kann integral mit dem jeweiligen Bauteil ausgebildet sein oder aber von separaten, mit dem jeweiligen Bauteil - Abstützelement 9, 10 und/oder Lagerbock 16, insbesondere einem mit der jeweiligen Stirnfläche verbundenen Element gebildet werden.

Figur 3 verdeutlicht in schematisiert vereinfachter Darstellung beispielhaft die elastische Ausbildung eines mit dem Lagerbock 16 im Aufkletterfall in Wirkverbindung bringbaren Flächenbereiches 31 am Abstützelement 9. Der Flächenbereich 31 am Abstützelement 9 wird von einem separaten Element in Form eines Federelementes 32 gebildet. Wie aus Figur 3 ersichtlich, sind zwei derartige Federelemente 32a vorgesehen, welche in vertikaler Richtung zueinander versetzt angeordnet sind und in vertikaler Richtung betrachtet jeweils in den Bereichen der Stirnfläche 17 am Abstützelement angeordnet sind, die bei Auslenkung mit einer Richtungskomponente in vertikaler Richtung zur Kupplungslängsachse betrachtet zum Anliegen an der Stirnfläche 21 des Lagerbockes gelangen. Vorzugsweise sind die Federelemente 32a als Blattfedern ausgebildet. Durch das Komprimieren der Federelemente 32a in Längsrichtung wird die Bewegungsmöglichkeit der Kupplungsstange 2 in Längsrichtung zusätzlich vergrößert. So wird ein größerer Anteil der Längskraft über die zusätzliche Komprimierung der Elastomerelemente erzeugt und nicht am eigentlichen Kontaktpunkt zwischen Abstützelement 9 und Lagerbock 16. Das führt zu geringeren Biegemomenten in der Kupplungsstange 2, da die Kraftvektoren in Summe einen kleineren Abstand zur Mittellinie der Kupplungsstange in Längsrichtung betrachtet erhalten.

Die Figur 3 verdeutlicht mit den Federelementen 32a eine Möglichkeit. Denkbar ist auch die nur schematisiert verdeutlichte Anordnung von Federelementen 32b allein oder zusätzlich an der Stirnseite 21 des Lagerbockes 16.

Neben der Ausbildung der Abstützbereiche als elastische Bereiche von elastischen Elementen, insbesondere Federelementen 32a, 32b besteht auch noch die Möglichkeit, diese Bereiche integral an den Abstützelementen 9 oder dem Lagerbock 16 auszubilden.

Die Figur 4 verdeutlicht in stark schematisiert stark vereinfachter und übertriebener Darstellung in einer Ansicht von oben auf den Lagerbock 16 die mit der erfindungsgemäßen Ausführung mit um die Drehachse D verschwenkbarer Grundplatte 4 erreichbare Vergrößerung des Auslenkwinkels in Breitenrichtung, d.h. in der Horizontalebene betrachtet. Die Auslenkung der Kupplungsstange 2 mittels des sphärischen Lagers 11 in der Ansicht auf die Horizontalebene, d.h. einer Ebene die durch die Längsachse L und eine Senkrechte zu dieser, ausgerichtet in Breitenrichtung beschreibbar ist, gegenüber der Längsachse L ist mit Alpha bezeichnet. Die Verschwenkbarkeit der Grundplatte um die Drehachse D ist gegenüber der Neutrallage durch den Verschwenkwinkel Beta beschreibbar.

### Bezugszeichenliste

- 1: Anlenkung
- 2: Kupplungsstange
- 3: Wagenkasten
- 4: Grundplatte
- 5: Durchgangsöffnung
- 6: wagenkastenseitiger Endbereich
- 7: Zug-/Stoßeinrichtung
- 8: Federeinheit
- 8.1: erste Federeinheit
- 8.2: zweite Federeinheit
- 9: Abstützelement
- 10: Abstützelement (wagenkastenseitig)
- 11: sphärisches Lager; Kugelgelenklager
- 12: Kugelpfanne
- 13: Aufnahmeeinrichtung
- 14: Anlagefläche
- 15: Kugelgelenk
- 16: Lagerbock
- 17: Stirnfläche an Abstützplatte 9
- 18: Drehgelenk
- 19: Öffnung im Lagerbock
- 20: Stirnfläche an Grundplatte
- 21: Stirnfläche an Lagerbock
- 22: Buchse
- 23: Lagerdeckel
- 24: Befestigungselemente
- 25: Durchgangsöffnung Kugelgelenk
- 26: erstes Element
- 27: zweites Element
- 28: Aufnahmeeinrichtung
- 29: Zwischenelement
- 30: Flächenbereich an Abstützplatte
- 31: Flächenbereich an Abstützplatte
- 32a, b: Federelement
- a: Abstand
- L: Längsachse

## Patentansprüche

1. Schienenfahrzeug mit einer Anlenkung (1) zum gelenkigen Verbinden eines wagenkastenseitigen Endbereiches einer Kupplungsstange (2) mit einem Wagenkasten (3) des Schienenfahrzeuges, wobei eine Längsachse (L) der Kupplungsstange (2) in der Neutralstellung mit der Längsrichtung des Schienenfahrzeuges zusammenfällt und wobei die Anlenkung (1) Folgendes aufweist:
- eine, über einen ortsfest mit dem Wagenkasten (3) verbindbaren Lagerbock (16) gekoppelte Grundplatte (4), in welcher eine Durchführungsöffnung (5) ausgebildet ist, durch welche sich ein wagenkastenseitiger Endbereich (6) der Kupplungsstange (2) erstreckend geführt ist und
- eine im wagenkastenseitigen Endbereich (6) der Kupplungsstange (2) angeordnete Zug-/Stoßeinrichtung (7) mit einem zwischen Grundplatte (4) und Wagenkasten (3) angeordneten wagenkastenseitigen Abstützelement (10) und einem kupplungsseitigen Abstützelement (9), wobei zwischen Grundplatte (4) und den jeweiligen wagenkastenseitigen und kupplungskopfseitigen Abstützelementen (9, 10) jeweils Federeinheiten (8.1, 8.2) angeordnet sind;
**dadurch gekennzeichnet, dass**
die Grundplatte (4) im Lagerbock (16) quer zur Längsrichtung in einer horizontalen Ebene verschwenkbar gelagert ist und die Kupplungsstange (2) in der Durchgangsöffnung (5) über ein sphärisches Lager (11), insbesondere Kugelgelenklager gelagert ist.

2. Schienenfahrzeug nach Anspruch 1
**dadurch gekennzeichnet, dass** der Außenumfangsbereich der Durchgangsöffnung (5) der Grundplatte (4) oder ein mit diesem kraft- oder formschlüssiges Element eine Kugelpfanne des Kugelgelenklagers mit einer kalottenartigen Anlagefläche für ein Kugelgelenk bildet und das Kugelgelenk eine Durchgangsöffnung (5) zur Aufnahme des wagenkastenseitigen Endbereiches der Kupplungsstange (2) bildet.

3. Schienenfahrzeug nach Anspruch 2,
**dadurch gekennzeichnet, dass** zwischen dem Kugelgelenk (11) und der Kupplungsstange (2) ein Gleitlager vorgesehen ist.

4. Schienenfahrzeug nach Anspruch 2,
**dadurch gekennzeichnet, dass** die Kupplungsstange (2) mit dem Kugelgelenk form- oder kraftschlüssig verbunden ist.

5. Schienenfahrzeug nach einem der Ansprüche 1 bis 4,
**dadurch gekennzeichnet, dass** der Lagerbock (16) zwei Aufnahmeöffnungen (19) aufweist, deren Mittenachse senkrecht zur Längsrichtung der Kupplungsstange (2) in Neutralstellung verlaufend ausgebildet sind und die Grundplatte (4) über wenigstens jeweils ein Drehgelenk in einer der Aufnahmeöffnungen (19) gelagert ist.

6. Schienenfahrzeug nach einem der Ansprüche 1 bis 5,
**dadurch gekennzeichnet, dass** der Lagerbock (16) zwei über einen Lagerdeckel verschließbare Aufnahmeöffnungen (19) aufweist, deren Mittenachse senkrecht zur Längsrichtung (L) der Kupplungsstange (2) in Neutralstellung verlaufend ausgebildet sind, die Grundplatte (4) mit dem Lagerdeckel (23) kraft- oder formschlüssig verbunden ist und der Lagerdeckel (23) in der Aufnahmeöffnung (19) verdrehbar gelagert ist.

7. Schienenfahrzeug mit einer Anlenkung (1) zum gelenkigen Verbinden eines wagenkastenseitigen Endbereiches einer Kupplungsstange (2) mit einem Wagenkasten eines schienengebundenen Fahrzeuges, wobei eine Längsachse (L) der Kupplungsstange in Neutralstellung mit der Längsrichtung des Schienenfahrzeuges zusammenfällt und wobei die Anlenkung (1) Folgendes aufweist:
- eine, über einen ortsfest mit dem Wagenkasten verbindbaren Lagerbock (16) mit dem Wagenkasten gekoppelte Grundplatte (4), in welcher eine Durchführungsöffnung (5) ausgebildet ist, durch welche sich ein wagenkastenseitiger Endbereich der Kupplungsstange (2) erstreckend geführt ist und
- eine im wagenkastenseitigen Endbereich der Kupplungsstange (2) angeordnete Zug-/Stoßeinrichtung mit einem zwischen Grundplatte (4) und Wagenkasten angeordneten wagenkastenseitigen Abstützelement (10) und einem kupplungsseitigen Abstützelement (9), wobei zwischen Grundplatte (4) und den jeweiligen wagenkastenseitigen und kupplungskopfseitigen Abstützelementen (9, 10) jeweils Federeinheiten (8, 8.1, 8.2) angeordnet sind;
**dadurch gekennzeichnet, dass**
dass die Kupplungsstange (2) über ein Kugelgelenklager am Wagenkasten gelagert ist, wobei ein erstes Element des Kugelgelenklagers vom Lagerbock oder einem mit diesem verbundenen Element und ein zweites Element des Kugelgelenklagers von der Grundplatte (4) gebildet sind und die Grundplatte (4) mit dem wagenkastenseitigen Endbereich der Kupplungsstange (2) verbunden ist.

8. Schienenfahrzeug nach Anspruch 7, **dadurch gekennzeichnet, dass** das erste Element des Kugelgelenklagers als eine Kugelpfanne mit sphärisch gekrümmter Anlagefläche ausgebildet ist und die sphärische Anlagefläche von einer Fläche am Lagerbock oder einem im Lagerbock aufgenommenen Element gebildet ist.

9. Schienenfahrzeug nach Anspruch 7 oder 8, **dadurch gekennzeichnet, dass** das zweite Element des Kugelgelenklagers als Kugelgelenk mit sphärisch gekrümmter Anlagefläche ausgebildet ist und die sphärisch gekrümmte Anlagefläche des zweiten Elementes des Kugelgelenklagers von einer Außenumfangsfläche an der Grundplatte oder einem mit dieser verbundenen Element gebildet ist.

10. Schienenfahrzeug nach einem der Ansprüche 1 bis 9, **dadurch gekennzeichnet, dass** die zwischen kupplungsseitigem Abstützelement und Grundplatte vorgesehene Federeinheit eine Mehrzahl von in Reihe zueinander angeordneten Federelementen umfasst, wobei die einzelnen Federelementen über Zwischenelemente miteinander gekoppelt sind.

11. Schienenfahrzeug nach einem der Ansprüche 1 bis 10, **dadurch gekennzeichnet, dass** der Lagerbock an seiner zum kupplungsseitigen Abstützelement weisenden Stirnfläche Anlageflächenbereiche aufweist, die in der Neutrallage in einem Abstand zu Anlageflächenbereichen am kupplungsseitigen Abstützelement angeordnet sind und bei Auslenkung in horizontaler und/oder vertikaler Richtung aus der Neutrallage vorgesehener Bewegung der Kupplungsstange zur Anlage gelangen.

12. Schienenfahrzeug nach Anspruch 11, **dadurch gekennzeichnet, dass** die Anlageflächenbereiche derart ausgebildet sind, dass diese bei Wirkverbindung eine kraftschlüssige und/oder formschlüssige Verbindung ausbilden.

13. Schienenfahrzeug nach Anspruch 11 oder 12, **dadurch gekennzeichnet, dass** die Anlageflächenbereiche in Einbaulage der Anlenkung betrachtet quer zur Längsrichtung gekrümmt ausgebildet sind.

14. Schienenfahrzeug nach einem der Ansprüche 11 bis 13, **dadurch gekennzeichnet, dass** die Anlagenflächenbereiche an dem einzelnen Abszützelement (9, 10) und/oder dem Lagerbock (16) elastisch ausgebildet sind.

15. Schienenfahrzeug nach Anspruch 14, **dadurch gekennzeichnet, dass** die Anlagenflächenbereiche von einem separaten, mit dem Abstützelement und/oder Lagerbock verbindbaren Bauteil, insbesondere Federelement gebildet werden.

## Claims

1. Rail vehicle with a linkage (1) for the articulated connection of a wagon body-side end region of a coupling rod (2) to a wagon body (3) of the rail vehicle, a longitudinal axis (L) of the coupling rod (2) coinciding in the neutral position with the longitudinal direction of the rail vehicle, and the linkage (1) having the following:
- a base plate (4) which is coupled via a bearing block (16) which can be connected to the wagon body (3) in a stationary manner, in which base plate (4) a leadthrough opening (5) is configured, through which a wagon body-side end region (6) of the coupling rod (2) is guided in an extending manner, and
- a draw/buffer device (7) which is arranged in the wagon body-side end region (6) of the coupling rod (2), with a coupling-side supporting element (9) and a wagon body-side supporting element (10) arranged between the base plate (4) and the wagon body (3), spring units (8.1, 8.2) being arranged in each case between the base plate (4) and the respective wagon body-side and coupling head-side supporting elements (9, 10);
**characterized in that**
the base plate (4) is mounted in the bearing block (16) such that it can be pivoted transversely with respect to the longitudinal direction in a horizontal plane, and the coupling rod (2) being mounted in the through opening (5) via a spherical bearing (11), in particular a spherical ball-and-socket bearing.

2. Rail vehicle according to Claim 1,
**characterized in that** the external circumferential region of the through opening (5) of the base plate (4) or an element which is locked positively or non-positively to the latter forms a ball socket of the spherical ball-and-socket bearing with a spherical cap-like contact face for a ball joint, and the ball joint forms a through opening (5) for receiving the wagon body-side end region of the coupling rod (2).

3. Rail vehicle according to Claim 2,
**characterized in that** a plain bearing is provided between the ball joint (11) and the coupling rod (2).

4. Rail vehicle according to Claim 2,
**characterized in that** the coupling rod (2) is connected to the ball joint in a positively locking or non-positive manner.

5. Rail vehicle according to one of Claims 1 to 4, **characterized in that** the bearing block (16) has two receiving openings (19), the centre axes of which are configured so as to run perpendicularly with respect to the longitudinal direction of the coupling rod (2) in the neutral position, and the base plate (4) is mounted via at least in each case one rotary joint in one of the receiving openings (19).

6. Rail vehicle according to one of Claims 1 to 5, **characterized in that** the bearing block (16) has two receiving openings (19) which can be closed via a bearing cap and the centre axes of which are configured so as to run perpendicularly with respect to the longitudinal direction (L) of the coupling rod (2) in the neutral position, the base plate (4) is connected to the bearing cap (23) in a non-positive or positively locking manner, and the bearing cap (23) is mounted rotatably in the receiving opening (19).

7. Rail vehicle with a linkage (1) for the articulated connection of a wagon body-side end region of a coupling rod (2) to a wagon body of a rail-borne vehicle, a longitudinal axis (L) of the coupling rod coinciding in the neutral position with the longitudinal direction of the rail vehicle, and the linkage (1) having the following:
- a base plate (4) which is coupled to the wagon body via a bearing block (16) which can be connected in a stationary manner to the wagon body, in which base plate (4) a leadthrough opening (5) is configured, through which a wagon body-side end region of the coupling rod (2) is guided in an extending manner, and
- a draw/buffer device which is arranged in the wagon body-side end region of the coupling rod (2), with a coupling-side supporting element (9) and a wagon body-side supporting element (10) arranged between the base plate (4) and the wagon body, spring units (8, 8.1, 8.2) being arranged in each case between the base plate (4) and the respective wagon body-side and coupling head-side supporting elements (9, 10);
**characterized in that**
the coupling rod (2) is mounted on the wagon body via a spherical ball-and-socket bearing, a first element of the spherical ball-and-socket bearing being formed by the bearing block or an element which is connected to the latter, and a second element of the spherical ball-and-socket bearing being formed by the base plate (4), and the base plate (4) being connected to the wagon body-side end region of the coupling rod (2).

8. Rail vehicle according to Claim 7, **characterized in that** the first element is configured as a ball socket with a spherically curved contact face, and the spherical contact face is formed by a face on the bearing block or an element which is received in the bearing block.

9. Rail vehicle according to Claim 7 or 8, **characterized in that** the second element of the spherical ball-and-socket bearing is configured as a ball joint with a spherically curved contact face, and the spherically curved contact face of the second element of the spherical ball-and-socket bearing is formed by an outer circumferential face on the base plate or an element which is connected to the latter.

10. Rail vehicle according to one of Claims 1 to 9, **characterized in that** the spring unit which is provided between the coupling-side supporting element and the base plate comprises a plurality of spring elements which are arranged in series with respect to one another, the individual spring elements being coupled to one another via intermediate elements.

11. Rail vehicle according to one of Claims 1 to 10, **characterized in that**, on its end face which points towards the coupling-side supporting element, the bearing block has contact face regions which, in the neutral position, are arranged at a spacing from contact face regions on the coupling-side supporting element and come into contact in the case of a movement of the coupling rod provided deflection in the horizontal and/or vertical direction out of the neutral position.

12. Rail vehicle according to Claim 11, **characterized in that** the contact face regions are configured in such a way that they configure a non-positive and/or positively locking connection in the case of an operative connection.

13. Rail vehicle according to Claim 11 or 12, **characterized in that**, as viewed in the installed position of the linkage, the contact face regions are of curved configuration transversely with respect to the longitudinal direction.

14. Rail vehicle according to one of Claims 11 to 13, **characterized in that** the contact face regions on the individual supporting element (9, 10) and/or the bearing block (16) are of elastic configuration.

15. Rail vehicle according to Claim 14, **characterized in that** the contact face regions are formed by a separate component, in particular a spring element, which can be connected to the supporting element and/or bearing block.

## Revendications

1. Véhicule ferroviaire avec une articulation (1) pour la liaison articulée d'une région d'extrémité côté caisse de wagon d'une barre d'attelage (2) avec une caisse de wagon (3) du véhicule ferroviaire, un axe longitudinal (L) de la barre d'attelage (2) dans la position neutre coïncidant avec la direction longitudinale du véhicule ferroviaire, et l'articulation (1) présentant ce qui suit :
- une plaque de base (4) accouplée par le biais d'un support de palier (16) pouvant être relié de manière fixe à la caisse de wagon (3), dans laquelle plaque est réalisée une ouverture de passage (5) à travers laquelle est guidée de manière longitudinale une région d'extrémité (6) côté caisse de wagon de la barre d'attelage (2), et
- un dispositif de tamponnement et de traction (7) disposé dans la région d'extrémité (6) côté caisse de wagon de la barre d'attelage (2), comprenant un élément d'appui (10) côté caisse de wagon, disposé entre la plaque de base (4) et la caisse de wagon (3), et comprenant un élément d'appui (9) côté attelage, des unités de ressort (8.1, 8.2) étant respectivement disposées entre la plaque de base (4) et les éléments d'appui (9, 10) respectifs côté caisse de wagon et côté tête d'attelage ;
**caractérisé en ce que** la plaque de base (4) est montée pivotante sur le support de palier (16) transversalement à la direction longitudinale dans un plan horizontal, et la barre d'attelage (2) est montée dans l'ouverture de passage (5) par un palier sphérique (11), en particulier un palier à rotule.

2. Véhicule ferroviaire selon la revendication 1, **caractérisé en ce que** la région circonférentielle extérieure de l'ouverture de passage (5) de la plaque de base (4) ou un élément lié à celle-ci par adhérence ou par complémentarité de forme constitue un coussinet sphérique du palier à rotule avec une surface de butée de type calotte pour un joint à rotule et le joint à rotule constitue une ouverture de passage (5) pour recevoir la région d'extrémité côté caisse de wagon de la barre d'attelage (2).

3. Véhicule ferroviaire selon la revendication 2, **caractérisé en ce qu'**un palier lisse est prévu entre le joint à rotule (11) et la barre d'attelage (2).

4. Véhicule ferroviaire selon la revendication 2, **caractérisé en ce que** la barre d'attelage (2) est reliée à l'articulation à rotule par complémentarité de forme ou par adhérence.

5. Véhicule ferroviaire selon l'une quelconque des revendications 1 à 4, **caractérisé en ce que** le support de palier (16) présente deux ouvertures de réception (19) dont l'axe central est réalisé en s'étendant perpendiculairement à la direction longitudinale de la barre d'attelage (2) dans la position neutre et la plaque de base (4) est montée par le biais d'au moins une articulation tournante respectivement dans l'une des ouvertures de réception (19).

6. Véhicule ferroviaire selon l'une quelconque des revendications 1 à 5, **caractérisé en ce que** le support de palier (16) présente deux ouvertures de réception (19) pouvant être obturées par un chapeau de palier et dont l'axe central est réalisé en s'étendant perpendiculairement à l'axe longitudinal (L) de la barre d'attelage (2) dans la position neutre, la plaque de base (4) est reliée au chapeau de palier (23) par adhérence ou par complémentarité de forme, et le chapeau de palier (23) est monté pivotant dans l'ouverture de réception (19).

7. Véhicule ferroviaire avec une articulation (1) pour la liaison articulée d'une région d'extrémité côté caisse de wagon d'une barre d'attelage (2) à une caisse de wagon d'un véhicule sur rails, un axe longitudinal (L) de la barre d'attelage dans la position neutre coïncidant avec la direction longitudinale du véhicule ferroviaire, et l'articulation (1) présentant ce qui suit :
- une plaque de base (4) accouplée à la caisse de wagon par le biais d'un support de palier (16) pouvant être relié de manière fixe à la caisse de wagon, dans laquelle plaque est réalisée une ouverture de passage (5) à travers laquelle est guidée de manière longitudinale une région d'extrémité côté caisse de wagon de la barre d'attelage (2), et
- un dispositif de tamponnement et de traction ( disposé dans la région d'extrémité côté caisse de wagon de la barre d'attelage (2), comprenant un élément d'appui (10) côté caisse de wagon, disposé entre la plaque de base (4) et la caisse de wagon, et comprenant un élément d'appui (9) côté attelage, des unités de ressort (8.1, 8.2) étant respectivement disposées entre la plaque de base (4) et les éléments d'appui (9, 10) respectifs côté caisse de wagon et côté tête d'attelage ;
**caractérisé en ce que** la barre d'attelage (2) est montée sur la caisse de wagon par un palier à rotule, dans lequel un premier élément du palier à rotule est formé par le support de palier ou un élément relié à celui-ci et un deuxième élément du palier à rotule est formé par la plaque de base (4), et la plaque de base (4) est reliée à une région d'extrémité côté caisse de wagon de la barre d'attelage (2).

8. Véhicule ferroviaire selon la revendication 7, **caractérisé en ce que** le premier élément du palier à rotule est réalisé sous forme de coussinet sphérique ayant une surface de butée à courbure sphérique, et la surface de butée sphérique est formée par une surface au niveau du support de palier ou un élément reçu dans le support de palier.

9. Véhicule ferroviaire selon la revendication 7 ou 8, **caractérisé en ce que** le deuxième élément du palier à rotule est réalisé sous la forme d'un joint à rotule avec une surface de butée à courbure sphérique et la surface de butée à courbure sphérique du deuxième élément du palier à rotule est formée par une surface circonférentielle extérieure sur la plaque de base ou un élément relié à celle-ci.

10. Véhicule ferroviaire selon l'une quelconque des revendications 1 à 9, **caractérisé en ce que** l'unité de ressort prévue entre l'élément d'appui côté attelage et la plaque de base comprend une pluralité d'éléments de ressort disposés en série, les éléments de ressort individuels étant accouplés les uns aux autres par le biais d'éléments intermédiaires.

11. Véhicule ferroviaire selon l'une quelconque des revendications 1 à 10, **caractérisé en ce que** le support de palier présente sur sa face frontale orientée vers l'élément d'appui côté attelage des régions de surface de butée qui sont disposées dans la position neutre à une distance des régions de surface de butée sur l'élément d'appui côté attelage et viennent en butée dans le cas d'un déplacement de la barre d'attelage pourvu excursion dans la direction horizontale et/ou verticale sortant de la position neutre.

12. Véhicule ferroviaire selon la revendication 11, **caractérisé en ce que** les régions de surface de butée sont réalisées de telle sorte qu'elles réalisent une liaison par adhérence et/ou par complémentarité de forme en cas de liaison active.

13. Véhicule ferroviaire selon la revendication 11 ou 12, **caractérisé en ce que** les régions de surface de butée, vues dans la position d'installation de l'articulation, sont réalisées en étant courbées transversalement à la direction longitudinale.

14. Véhicule ferroviaire selon l'une quelconque des revendications 11 à 13, **caractérisé en ce que** les régions de surface de butée sont réalisées de manière élastique sur l'élément d'appui (9, 10) individuel et/ou le support de palier (16).

15. Véhicule ferroviaire selon la revendication 14, **caractérisé en ce que** les régions de surface de butée sont formées par un composant séparé, en particulier un élément de ressort, qui peut être relié à l'élément d'appui et/ou au support de palier.
